# FASCICULE DE BREVET EUROPEEN

(11) **EP 1 768 924 B1**
(45) Date de publication et mention de la délivrance du brevet: **19.12.2007**
(21) Numéro de dépôt: 05777308.7
(22) Date de dépôt: 15.06.2005
(51) Int. Cl.: B66F 15/00

(54) **APPAREIL POUR POSE, DEPOSE ET ENTRETIEN DES PORTES**
VORRICHTUNG ZUM EINBAU, ENTFERNEN UND ZUR WARTUNG VON TÜREN
APPARATUS FOR SETTING, REMOVING AND MAINTAINING DOORS

(30) Priorité: 17.06.2004 FR 0406547; 13.07.2004 FR 0407788; 15.04.2005 FR 0503788
(43) Date de publication de la demande: 04.04.2007
(73) Titulaire: Guillore, Jean-Noel, 29340 Riec sur Belon (FR); Janin, Paul, 74960 Cran-Gevrier (FR)
(72) Inventeur: Guillore, Jean-Noel, 29340 Riec sur Belon (FR); Janin, Paul, 74960 Cran-Gevrier (FR)
(74) Mandataire: Jeannet, Olivier
(86) Numéro de dépôt international: PCT/FR2005/001481
(87) Numéro de publication internationale: WO 2006/005839

(56) Documents cités:
- WO-A-01/17890
- FR-A- 2 523 943
- US-A- 2 989 286
- US-A- 5 244 221
- US-B1- 6 378 191

## Description

### Domaine de l'invention.

La présente invention est du domaine des dispositifs de manutention précise et elle concerne notamment un appareil destiné à faciliter la pose, la dépose et l'entretien d'objets tels que des portes battantes, mais non exclusivement.

On sait que la mise en place et le positionnement d'objets lourds, encombrants et de faible épaisseur, tels que des portes à gonds, portes coulissantes, fenêtres, par exemple mais non exclusivement, nécessite un ajustement précis car il faut rapprocher les parties mâles et femelles avant de les associer coaxialement. Actuellement, cette opération a lieu manuellement. La porte est soulevée, puis positionnée par approches successives. Cette opération est malaisée car l'utilisateur, alors qu'il porte la charge, doit obtenir l'alignement coaxial des gonds. Cela entraîne de nombreux essais souvent infructueux, de la fatigue et des pertes de temps.

### Etat de la technique.

Les systèmes connus du genre de celui décrit dans le brevet US 6 378 191 B1 comportant les caractéristiques du préambule de la revendication 1 sont des leviers du genre comprenant une barre rigide basculant autour d'un axe d'appui situé entre la force motrice et la résistance. Il s'agit de systèmes sommaires d'un point de vue pratique et dont la précision de manoeuvre n'est pas satisfaisante.
Le problème que se propose de résoudre la présente invention est d'améliorer la manoeuvre de l'appareil sur un plan pour la rendre plus précise.

### Objet de l'invention.

L'appareil selon l'invention permet, par un moyen mû par le pied de l'utilisateur et agissant comme force motrice et directrice, de soulever la porte et de lui faire exécuter des mouvements de bas en haut, d'avant en arrière, de droite à gauche et vice versa, alors que les mains de l'utilisateur ne portent plus la charge et sont libres pour intervenir.

L'appareil est constitué d'un levier dont l'un des bras, de préférence le plus court, a son extrémité en forme de cornière jouant le rôle d'une main de préhension et dont la lame horizontale, bien que mince mais suffisamment solide, est susceptible d'être glissée sous une porte, tandis que l'autre bras, de préférence plus long, dont l'extrémité est avantageusement munie d'une roulette pivotante, supporte une pédale en forme d'étrier ou de gouttière dans laquelle s'engage et se bloque l'avant de la chaussure de l'utilisateur ; à la jonction de ces bras, le levier est rendu solidaire d'un élément porteur équipé de billes porteuses s'appuyant sur un plan, tout en pouvant s'y déplacer, plan constitué d'une plaque rigide et lisse munie avantageusement de rebords verticaux sur au moins un côté afin de maintenir l'appareil sur la plaque.

Suivant une forme de réalisation de l'invention, le levier est constitué dans toute sa longueur par une gouttière munie d'éléments de rigidification par exemple en forme de profilé en U, susceptible de recevoir la chaussure de l'opérateur sur son fond horizontal de largeur appropriée, de la maintenir entre ses deux cotés latéraux verticaux de hauteur appropriée, cette gouttière assurant les fonctions d'une pédale et d'un étrier à libre positionnement de la chaussure.

Suivant une autre forme de réalisation de l'invention, le levier comporte des moyens pour faire varier la longueur des bras, par exemple il est constitué de deux parties tubulaires emboîtées et réglables l'une par rapport à l'autre au moyen de clavettes, goupilles ou vis.

Suivant une caractéristique de l'invention, les billes d'appui du levier mobile sur le plan de manoeuvre sont retenues dans des douilles fixées aux deux extrémités d'une cornière perpendiculairement solidaire du bras du levier.

Suivant une autre caractéristique de l'invention, un capuchon coiffe les douilles et leur bille respective afin d'offrir provisoirement une plus grande surface portante lors de l'application d'une pression exceptionnellement élevée, par exemple pour dégonder des ferrures oxydées.

Suivant une autre caractéristique de l'invention, la main de préhension susceptible d'être glissée sous la porte pour la soulever est articulée, par des charnières, à une ferrure rendue perpendiculairement solidaire de l'extrémité du bras court du levier.

Suivant une autre caractéristique de l'invention, l'avant de la chaussure de l'utilisateur est retenu dans l'étrier ou la gouttière au moyen de sangles ou tout autre moyen similaire.

Suivant une autre caractéristique de l'invention, l'étrier ou la gouttière de retenue de la chaussure de l'opérateur est rendue antidérapante par un enduit ou un revêtement approprié.

Suivant une autre caractéristique de l'invention, la main de préhension en forme de cornière est interchangeable et réglable en hauteur par rapport à la ferrure qui l'associe au bras court du levier au moyen, par exemple, de vis sans fin et d'écrous.

Suivant une autre caractéristique de l'invention, l'élément porteur solidaire des billes porteuses est réglable par rapport au bras du levier auquel il est associé au moyen, par exemple, d'une vis sans fin et d'un écrou.

Suivant une autre caractéristique de l'invention, un butoir escamotable de longueur réglable, par exemple une vis située sous le bras le plus long et à proximité de son extrémité, permet de limiter la course dudit bras vers le bas, par exemple pour éviter de dégonder.

Suivant une autre caractéristique de l'invention, deux des bords latéraux de la plaque rigide sur laquelle se déplace l'appareil sont larges et hauts afin de recevoir la porte en position d'attente. Ainsi, pour retirer ou remettre la main de préhension sous la porte, il n'est pas nécessaire de la soulever manuellement.

La combinaison de l'usage des billes porteuses et de la plaque rigide est essentielle pour la précision des mouvements à exécuter.

Suivant une autre caractéristique de l'invention, le petit bras de levier comporte un élément de blocage du haut du bout de la chaussure de l'opérateur.

Suivant une autre caractéristique de l'invention, une potence de préférence télescopique et amovible est adaptée sur l'aile verticale de la cornière constituant la main de préhension ; elle comporte à son extrémité libre un ou plusieurs supports ayant une forme s'adaptant à l'objet à supporter, par exemple un demi cylindre dont la partie creuse reçoit une poignée de ventouse servant entre autres à la manipulation des vitrages.

### Description des dessins.

La figure 1 est une vue en perspective de l'appareil objet de l'invention.
La figure 2 représente l'appareil précédent vu par-dessous avec une porte sur sa main de préhension.
La figure 3 est une vue en perspective de l'appareil en position de soulèvement d'une porte.

### Description d'un exemple de réalisation.

Comme le montre les dessins, l'appareil comprend un levier 1 constitué de deux bras 2 et 3, par exemple en tubes emboîtés de profil circulaire ou carré.

Sur le bras long 3 peut coulisser un étrier 4 retenu à la position désirée par un élément de blocage tel qu'une clavette 5 ou une goupille ou une vis. A cet effet, l'étrier 4 est solidaire d'une glissière 6 susceptible de coulisser sur le bras 3 et d'être bloquée dans la position choisie par la clavette 5 introduite dans un des trous correspondants 7 disposés le long du bras 3.

L'extrémité du bras long 3 est équipée d'une roulette pivotante 8 axée dans une chape 9 pouvant tourner de 360° par rapport à une ferrure 10 à laquelle elle est accouplée.

Le bras court 2 du levier 1 associé au bras long 3 est bloqué à la longueur désirée par un élément de blocage tel qu'une vis 11 ou tout autre moyen approprié. Par coulissement des deux bras 2 et 3 on fait ainsi varier la longueur du levier 1 en fonction de la charge à soulever, en l'occurrence la porte 12 représentée figures 2 et 3.

Le bras court 2 est rendu solidaire du point d'appui 13 en forme de cornière disposée perpendiculairement audit bras. A chaque extrémité l'aile horizontale du point d'appui 13 supporte une douille 14 retenant une bille 15 susceptible de permettre le déplacement du levier 1 sur un plaque rigide et lisse 16 constitué, par exemple mais non exclusivement, en tôle. Cette plaque est en outre avantageusement munie sur deux de ses côtés de rebords 17 et de supports 18. Ce plaque 16 est renforcée par une seconde plaque, par exemple en contre-plaqué assurant le contact avec le sol, plaque qui peut être découpée par une lumière permettant de la saisir.

L'extrémité libre du bras court 2 est solidaire d'une ferrure en cornière 19 associée, par des charnières 20, à une main de préhension 21 en forme de cornière. Les cornières 19 et 21 sont disposées perpendiculairement au bras court 2 et sont articulées entre elles par leur aile verticale de manière à réaliser une butée.

Comme le montre la figure 3, l'appareil est approché de la porte 12 à soulever pour sa pose ou sa dépose et il suffit d'engager l'aile horizontale de la main de préhension 21 sous ladite porte et, à l'aide du pied fixé dans l'étrier agissant sur le bras long 3 du levier 1 prenant appui sur l'élément porteur 13, de la soulever facilement et sans effort.

Pour la pose de la porte, il suffit de la positionner dans le dormant au niveau des gonds, de relâcher doucement la pression sur la pédale pour laisser les gonds s'associer coaxialement. L'opération inverse permet la dépose de la porte.

On peut également envisager d'utiliser l'appareil pour d'autres tâches de levage que celles décrites.

Par ailleurs, toutes modifications de détails utiles peuvent être apportées à la réalisation de l'appareil, notamment en ce qui concerne les profilés et les matériaux destinés à en constituer les divers éléments, sans pour autant déborder le cadre de l'invention.

C'est ainsi que, sous une autre forme de réalisation simple de l'invention, le levier 1 est constitué, dans toute sa longueur, par une gouttière en forme de U dans le fond de laquelle la chaussure de l'opérateur prend appui et peut guider l'appareil dans ses déplacements sur la plaque 16 pour amener la main de préhension sous la porte en se positionnant sous l'élément de blocage.

## Revendications

1. Appareil pour pose, dépose et entretien des portes battantes et autres objets, comprenant un levier (1), un point d'appui (13) et une pédale de manoeuuvre (4), ledit levier étant mû par le pied de l'utilisateur agissant comme force motrice et directrice pour soulever la porte (12), la déplacer et positionner coaxialement ses gonds, ledit levier (1) étant constitué de deux bras (2,3) dont le plus court (2) a son extrémité munie d'une main de préhension (21) susceptible d'être glissée sous la porte à manoeuvrer, tandis que l'autre bras (3) plus long est pourvu à son extrémité d'une roulette pivotante (8), **caractérisé par** la combinaison d'un élément porteur (13), équipé de moyens de roulements (15), et d'une plaque lisse et rigide (16) formant un plan d'appui sur lequel l'appareil se déplace avec précision.

2. Appareil selon la revendication 1, **caractérisé en ce que** les deux bras (2,3) constituant le levier (1) sont tubulaires et emboîtables et solidarisés par un moyen de blocage (11) afin de régler la longueur dudit levier.

3. Appareil selon la revendication 1, **caractérisé en ce que** le levier (1) est constitué, dans toute sa longueur, par une gouttière en forme de U solidaire de l'élément porteur (13) comportant à l'une de ses extrémités la main de préhension (21) et à l'autre extrémité la roulette pivotante (8), ladite gouttière jouant le rôle de la pédale (4).

4. Appareil selon la revendication 1, **caractérisé en ce que** la pédale (4) est un étrier fixé sur une glissière (6) susceptible de coulisser sur le bras long (3) du levier (1) et retenu à la position désirée par une clavette (5), une vis ou une goupille engagée dans des trous (7) desdits bras et glissière.

5. Appareil selon les revendications 1 et 4, **caractérisé en ce que** la chaussure de l'utilisateur est retenue sur la pédale (4) par un moyen de fixation.

6. Appareil selon les revendications 1,2 et 3, **caractérisé en ce que** le petit bras de levier (1) comporte un élément de blocage du haut du bout de la chaussure de l'opérateur.

7. Appareil selon la revendication 1, **caractérisé en ce que** la main de préhension (21) de la porte (12) est une cornière articulée à une ferrure (19) fixée perpendiculairement à l'extrémité libre du bras court (2) du levier (1) par des charnières (20).

8. Appareil selon la revendication 1, **caractérisé en ce que** l'élément porteur (13) associé au levier (1) est une cornière dont les extrémités sont équipées de douilles (14) retenant chacune une bille (15).

9. Appareil selon les revendications 1 et 6, **caractérisé en ce que** la main de préhension (21) de la porte (12) et l'essieu (13) sont réglables en hauteur par rapport au bras court (2).

10. Appareil selon la revendication 8, **caractérisé en ce que** les réglages en hauteur de la main de préhension (21) et du point d'appui (13) sont réalisés par écrous et vis sans fin.

11. Appareil selon la revendication 1, **caractérisé en ce que** le plaque (16) de déplacement du dispositif comporte un rebord périphérique (17) avec des plots latéraux (18).

12. Appareil selon la revendication 1, **caractérisé en ce que** la roulette (8) équipant l'extrémité du bras long (3) du levier (1) est axée sur une ferrure (10) l'autorisant à pivoter de 360°.

13. Appareil selon la revendication 1, **caractérisé en ce que** le plaque (16) de déplacement du dispositif comporte une poignée de transport.

14. Appareil selon les revendications 1 et 6, **caractérisé en ce qu'**une potence télescopique et amovible est adaptée sur la main de préhension (21) pour supporter un quelconque organe de manipulation d'objets.

## Claims

1. An apparatus for setting, removing and maintaining swinging doors and other objects, **characterized in that** the apparatus comprises in combination a lever (1), a fulcrum (13) and a maneuvering pedal (4), said lever being activated by the foot of the user acting as a drive and directive force for raising the door (12), displacing the door and coaxially positioning its hinges, said lever (1) being comprised of two arms (2, 3) wherein the shorter (2) has its extremity equipped with a grip handle (21) capable of sliding under the door to maneuver, while the other longer arm (3) is equipped at its extremity with a pivoting roller (8) and that at the junction of its arms, the lever (1) is integral with a supporting element (13) equipped with rolling means (15) supported on a smooth and rigid plane (16) on which the apparatus moves.

2. The apparatus according to claim 1, **characterized in that** the two arms (2, 3) comprising the lever (1) are tubular and nested and integral with a blocking means (11) in order to adjust the length of said lever.

3. The apparatus according to claim 1, **characterized in that** the lever (1) is comprised, in its entire length, of a U-shaped section integral with the supporting element (13) comprising at one of its extremities the grip handle (21) and at the other extremity the pivoting roller (8), said section acting as the pedal (4).

4. The apparatus according to claim 1, **characterized in that** the pedal (4) is a stirrup fixed on a slide (6) capable of sliding on the long arm (3) of the lever (1) and held in the desired position by a latch (5), pin or screw engaged in holes (7) of said arm and slide.

5. The apparatus according to claims 1 and 4, **characterized in that** the foot of the user is held on the pedal (4) by a fixation means.

6. The apparatus according to claims 1, 2 and 3, **characterized in that** the small arm of the lever (1) comprises an element for blocking the top of the toe box of the operator.

7. The apparatus according to claim 1, **characterized in that** the grip handle (21) of the door (12) is an angle section articulated to a fitting (19) fixed perpendicularly to the free extremity of the short arm (2) of the lever (1) by hinges (20).

8. The apparatus according to claim 1, **characterized in that** the supporting element (13) joined to the lever (1) is an angle section whose extremities are equipped with sockets (14), each retaining a ball (15).

9. The apparatus according to claims 1 and 6, **characterized in that** the grip handle (21) of the door (12) and the axle (13) are adjustable in height with relation to the short arm (2).

10. The apparatus according to claim 8, **characterized in that** the adjustments in height of the grip handle (21) and of the fulcrum (13) are produced by nuts and endless screws.

11. The apparatus according to claim 1, **characterized in that** the plane (16) for displacement of the device comprises a peripheral flange (17) with lateral contact pieces (18).

12. The apparatus according to claim 1, **characterized in that** the roller (8) equipping the extremity of the long arm (3) of the lever (1) is centered on a fitting (10) enabling the roller to pivot 360°.

13. The apparatus according to claim 1, **characterized in that** the plane (16) for displacement of the device comprises a carrying handle.

14. The apparatus according to claims 1 and 6, **characterized in that** a telescopic and removable extension arm is fitted on the grip handle (21) to support any object manipulation organ whatsoever.

## Patentansprüche

1. Vorrichtung zum Einbau, Ausbau und zur Wartung von Schwingtüren und anderen Gegenständen, **dadurch gekennzeichnet, dass** sie in Kombination einen Hebel (1), einen Abstützpunkt (13) und ein Bedienpedal (4) umfasst, wobei der Hebel vom Fuß des Benutzers bewegt wird, der als antreibende und lenkende Kraft wirkt, um die Tür (12) anzuheben, sie zu verschieben und ihre Angeln koaxial zu positionieren, wobei der Hebel (1) aus zwei Armen (2, 3) besteht, von denen der kürzere (2) an seinem Ende mit einer Greifhand (21) ausgestattet ist, die imstande ist, unter die zu bewegende Tür zu gleiten, wobei der andere längere Arm (3) an seinem Ende mit einer Schwenkrolle (8) ausgestattet ist und dass der Hebel (1) an der Verbindung seiner Arme mit einem tragenden Element (13) verbunden ist, das mit Rollmitteln (15) ausgestattet ist, die sich auf einer ebenen und starren Fläche (16) abstützen, auf der sich die Vorrichtung bewegt.

2. Vorrichtung nach Anspruch 1, **dadurch gekennzeichnet, dass** die zwei den Hebel (1) bildenden Arme (2, 3) röhrenförmig sind und einsteckbar und durch ein Blockiermittel (11) verbunden sind, um die Länge des Hebels einzustellen.

3. Vorrichtung nach Anspruch 1, **dadurch gekennzeichnet, dass** der Hebel (1) in seiner gesamten Länge von einer U-förmigen Rinne gebildet wird, die mit dem tragenden Element (13) verbunden ist und an einem seiner Enden die Greifhand (21) umfasst und am anderen Ende die Schwenkrolle (8), wobei die Rinne die Rolle des Pedals (4) spielt.

4. Vorrichtung nach Anspruch 1, **dadurch gekennzeichnet, dass** das Pedal (4) ein auf einer Gleitschiene (6) befestigter Bügel ist, der imstande ist, auf dem langen Arm (3) des Hebels (1) zu gleiten und in der gewünschten Stellung von einem Zapfen (5), einer Schraube oder einem Stift gehalten wird, die in Löcher (7) der Arme und Gleitschiene eingeführt werden.

5. Vorrichtung nach den Ansprüchen 1 und 4, **dadurch gekennzeichnet, dass** der Schuh des Benutzers auf dem Pedal (4) von einem Befestigungsmittel gehalten wird.

6. Vorrichtung nach den Ansprüchen 1, 2 und 3, **dadurch gekennzeichnet, dass** der kleine Hebelarm (1) über der Schuhspitze des Bedieners ein Blockierelement umfasst.

7. Vorrichtung nach Anspruch 1, **dadurch gekennzeichnet, dass** die Greifhand (21) der Tür (12) ein Winkelprofil ist, das anhand von Scharnieren (20) an einen Beschlag (19) angelenkt ist, der senkrecht an dem freien Ende des kurzen Arms (2) des Hebels (1) befestigt ist.

8. Vorrichtung nach Anspruch 1, **dadurch gekennzeichnet, dass** das mit dem Hebel (1) verbundene tragende Element (13) ein Winkelprofil ist, dessen Enden mit Hülsen (14) ausgestattet sind, die jeweils eine Kugel (15) aufnehmen.

9. Vorrichtung nach den Ansprüchen 1 und 6, **dadurch gekennzeichnet, dass** die Greifhand (21) der Tür (12) und die Achse (13) im Verhältnis zum kurzen Arm (2) in der Höhe einstellbar sind.

10. Vorrichtung nach Anspruch 8, **dadurch gekennzeichnet, dass** die Höheneinstellungen der Greifhand (21) und des Abstützpunkts (12) durch Schrauben und Schnecken durchgeführt werden.

11. Vorrichtung nach Anspruch 1, **dadurch gekennzeichnet, dass** die Verschiebefläche (16) der Vorrichtung einen Umfangsrand (17) mit seitlichen Klötzen (18) umfasst.

12. Vorrichtung nach Anspruch 1, **dadurch gekennzeichnet, dass** das Rad (8), das das Ende des langen Arms (3) des Hebels (1) ausstattet, auf einem Beschlag (10) ausgerichtet ist, der es ihm gestattet, um 360° zu schwenken.

13. Vorrichtung nach Anspruch 1, **dadurch gekennzeichnet, dass** die Verschiebefläche (16) der Vorrichtung einen Transportgriff umfasst.

14. Vorrichtung nach den Ansprüchen 1 und 6, **dadurch gekennzeichnet, dass** auf der Greifhand (21) ein abnehmbarer Teleskopausleger angepasst ist; um ein beliebiges Organ zur Handhabung von Gegenständen zu unterstützen.
